# EUROPÄISCHE PATENTSCHRIFT

(11) **EP 0 943 433 B1**
(45) Veröffentlichungstag und Bekanntmachung des Hinweises auf die Patenterteilung: **31.07.2002**
(21) Anmeldenummer: 98810217.4
(22) Anmeldetag: 16.03.1998
(51) Int. Cl.: B41F 13/21

(54) **Druckwerk für eine Druckmaschine, insbesondere Offset-Rotationsmaschine**
Printing unit for a printing machine, particularly rotary offset printing machine
Unité d'impression pour une machine à imprimer, en particulier une machine rotative d'impression offset

(43) Veröffentlichungstag der Anmeldung: 22.09.1999
(73) Patentinhaber: GRAPHA-HOLDING AG, 6052 Hergiswil (CH)
(72) Erfinder: Götting, Georg, 79541 Lörrach (DE)

(56) Entgegenhaltungen:
- EP-A- 0 295 449
- EP-A- 0 771 648
- DE-A- 19 501 243
- US-A- 3 732 813

## Beschreibung

Die Erfindung betrifft ein Druckwerk für eine Druckmaschine, insbesondere eine Offset-Rotationsmaschine, mit wenigstens einem Plattenzylinder bzw. einem ersten Plattenzylinder, einem Gummizylinder bzw. einem ersten Gummizylinder und einem Gegendruckzylinder bzw. einem weiteren Gummizylinder und einem weiteren Plattenzylinder, wobei der Gummizylinder bzw. der erste Gummizylinder an seinen beiden Stirnseiten jeweils einen konischen Schmitzring aufweist, der unter Druck auf einem konischen Schmitzring an den Stirnseiten des Gegendruckzylinders bzw. des weiteren Gummizylinders abläuft.

Ein Druckwerk dieser Art ist aus der EP-A-0 531 880 bekannt geworden. Bei solchen Druckwerken müssen die am Druckprozess beteiligten Elemente, wie beispielsweise Zahnräder, Lager und Zylinder mit sehr hoher Präzision gefertigt und montiert werden, da ansonst Druckmängel in Form von Streifen, Punktverbreiterungen oder Dubliererscheinungen auftreten.
Ein solcher Druckmangel ist auch der sogenannte Kanalstreifen, der mit zunehmender Maschinengeschwindigkeit immer stärker in Erscheinung tritt.

Um solche Mängel zu vermeiden, ist es weiter bekannt, auf beiden Stirnseiten des Platten- und Gummizylinders sogenannte Schmitzringe anzubringen. Diese sind gehärtete und zylindrisch geschliffene Stahlringe, die unter Druck aufeinander ablaufen. Sie versteifen das Druckwerk, indem sie Spiel und Elastizität der Zylinderlagerungen weitgehend aufheben, da die Zylinder auf den Schmitzringen unter Vorspannung abrollen. Die Schmitzringe verhindern, dass in den Zylinderkanälen, wo die Druckspannung ohne Schmitzringe kurzzeitig zusammenbricht, die Zylinder ihren Abstand verringern und beim anschliessenden Druckeinsatz wieder geringfügig auseinandergehen.

Der Einsatz der genannten Schmitzringe hat jedoch den Nachteil, dass die Abstände der zusammenwirkenden Zylinder nicht einstellbar sind. Beim Drucken sollte jedoch die Druckspannung, d.h. der Abstand zwischen dem Gummi- und dem Gegendruckzylinder einstellbar sein, um eine Anpassung an unterschiedliche Papierdicken oder Papieroberflächen zu ermöglichen. Bei zylindrischen Schmitzringen müsste für eine solche Abstandsanpassung die Aufzugsstärke auf dem Gummizylinder verändert werden, wodurch sich wiederum die Druckspannung zwischen Gummi- und Plattenzylinder verändert. Hier sollte die Druckspannung aber konstant sein. Somit müsste auch die Aufzugsstärke der Platte geändert werden. Diese wiederum verändert die Drucklänge, was in vielen Fällen nicht zulässig ist.

Aufgrund dieser Probleme werden bei erwähnten Druckwerken nur Schmitzringe zwischen Platten- und Gummizylinder verwendet. Durch die Schmitzringe an Platten- und Gummizylinder wird der Kanalschlag zwischen diesen beiden Zylindern weitgehend behoben, nicht aber der Kanalschlag zwischen Gummizylinder und Gegendruckzylinder oder einem zweiten Gummizylinder.

Der Kanalschlag zwischen Gummi- und Gegendruckzylinder bzw. zweitem Gummizylinder wird in der EP - A - 0 531 880 über spezielle Anschläge und Zylinderanordnungen bekämpft.
Es ist auch bekannt, dass zur Vermeidung des Kanalschlages Gummitücher in Hülsenform verwendet werden. Das Wechseln dieser Hülsen ist jedoch sehr aufwendig, da beispielsweise auf einer Seite die Seitenwand und/oder die jeweilige Zylinderlagerung entfernt werden muss, um diese Hülsen zu wechseln.

Die US - A - 3'732'813 vermittelt ein Druckwerk einer Offsetdruckmaschine mit einem Plattenzylinder, einem Gummizylinder und einem Gegendruckzylinder. Gummizylinder und Gegendruckzylinder weisen an den Stirnseiten konische Schmitzringe auf, die paarweise aufeinander ablaufen und entgegengerichtete Kegelwinkel aufweisen.

Die EP - A - 0 295 449 offenbart eine Vorrichtung zum Bearbeiten, insbesondere zum Bedrucken oder Stanzen einer Materialbahn zwischen zwei gegenläufige antreibbaren Arbeitswalzen, mit an den Enden angeordneten paarweise aufeinander abrollenden konischen Schmitzringen, wobei die Schmitzringpaare zwischen Plattenzylinder und Gummizylinder eines Druckwerkes eine gleichgerichtete konische Abrolllinie bilden.

Der Erfindung liegt die Aufgabe zugrunde, ein Druckwerk der genannten Art zu schaffen, das ohne Verzicht auf die Vorteile der Schmitzringe stufenlos einstellbare Achsabstände für Gummi- und Gegendruckzylinder bzw. für Gummi-Gummizylinder bei Gummi-Gummi-Druckwerken ermöglicht.

Die Aufgabe ist bei einem gattungsgemässen Druckwerk dadurch gelöst, dass zur Abstandsänderung zwischen Gegendruckzylinder bzw. dem weiteren Gummizylinder und Gummizylinder bzw. dem ersten Gummizylinder die Konen der Schmitzringe auf dem Gummizylinder bzw. dem ersten Gummizylinder die gleiche Richtung und den gleichen Kegelwinkel und die Konen der Schmitzringe des Gegendruckzylinders bzw. des weiteren Gummizylinders die entgegengesetzte Richtung und den gleichen Kegelwinkel wie die Schmitzringe des Gummizylinders bzw. des ersten Gummizylinders aufweisen.
Beim erfindungsgemässen Druckwerk lässt sich der Achsabstand zwischen dem Gummi- und dem Gegendruckzylinder bzw. zwischen den beiden Gumnizylindern dadurch stufenlos einstellen, indem beispielsweise mittels einer Spindel der Gegendruckzylinder in seiner Achsrichtung verschoben wird. Der Achsabstand zwischen dem Platten- und dem Gummizylinder verändert sich dadurch nicht.

Weitere vorteilhafte Merkmale ergeben sich aus den abhängigen Patentansprüchen, der nachfolgenden Beschreibung sowie der Zeichnung.

Zwei Ausführungsbeispiele der Erfindung werden nachfolgend anhand der Zeichnung näher erläutert. Es zeigen:
- Fig. 1: schematisch eine Ansicht eines erfindungsgemässen Druckwerkes,
- Fig. 2: schematisch einen Schnitt durch das Druckwerk nach Figur 1, und
- Fig. 3: schematisch eine Ansicht eines Druckwerkes nach einer Variante.

Das in Figur 1 gezeigte Druckwerk 30 weist einen an sich üblichen Plattenzylinder 1 auf, der in Seitenschildern 4 und 5 gelagert ist. Die hier nicht näher gezeigte Lagerung ist hier wie üblich ausgebildet. Der Plattenzylinder 1 ist mit zylindrischen Schmitzringen 6 und 7 versehen, die auf zylindrischen Schmitzringen 8 und 9 eines Gummizylinders abrollen. Zur Befestigung der hier nicht gezeigten Druckplatten weist der Plattenzylinder 1 eine bekannte Einspannvorrichtung 19 auf. An dieser werden die Platten an abgebogenen Rändern befestigt. Der Gummizylinder 2 weist ebenfalls eine Einspannvorrichtung 20 auf, mit welcher das hier nicht gezeigte Gummituch aufgespannt ist. An den beiden Einspannvorrichtungen 19 und 20 besteht zwischen den Spannkannten ein Spalt von beispielsweise 8 mm, der bei Druckwerken nach dem Stand der Technik den oben genannten Kanalschlag verursachen kann.

Der Gummizylinder 2 weist auf seinen beiden Seiten zusätzliche konische Schmitzringe 10 und 11 auf, die auf konischen Schmitzringen 12 und 13 eines Gegendruckzylinders 3 abrollen.

Wie ersichtlich, haben Konen 26 und 27 der Schmitzringe 10 und 11 auf dem Gummizylinder 2 die gleiche Richtung und den gleichen Kegelwinkel. Konen 28 und 29 der Schmitzringe 12 und 13 haben die entgegengesetzte Richtung und den gleichen Kegelwinkel wie die Konen 26 und 27 der Schmitzringe 10 und 11.

Die Wellenenden 22 des Gummizylinders sind durch Federn 41 belastet und dadurch rollen die Schmitzringe 8, 9 des Gummizylinders 2 auf den Schmitzringen 6, 7 des Plattenzylinders 1 unter Druck ab. Ebenso die Schmitzringe 10, 11 des Gummizylinders 2 auf den Schmitzringen 12, 13 des Gegendruckzylinders 3.

Am Seitenschild 4 ist eine Spindel 14 angeordnet, mit welcher der Gegendruckzylinder 3 in seiner Achsrichtung verschiebbar ist. Bei einer solchen Verschiebung ändert sich der Achsabstand A zwischen Gummi- 2 und Gegendruckzylinder 3, während der Achsabstand B zwischen dem Platten- 1 und dem Gummizylinder 2 unverändert bleibt.

Am Seitenschild 4 ist zudem eine weitere Spindel 15 angebracht, mit welcher der Plattenzylinder 1 axial verschiebbar ist, um beispielsweise das Druckbild auf dem Bedruckstoff seitlich einzustellen. Bei einer solchen Verschiebung ändern sich jedoch die Achsabstände A und B der Zylinder 1, 2 und 3 nicht.

Die Figur 3 zeigt ein erfindungsgemässes Druckwerk 40, bei dem ein Plattenzylinder 31 konische Schmitzringe 35 und 37 aufweist, die auf ebenfalls konischen Schmitzringen 36 und 38 eines Gummizylinders 32 abrollen. Die Schmitzringe des Gummizylinders 32 wiederum rollen auf den Schmitzringen 12 und 13 des Gegendruckzylinders 33 ab. Die beim Druckwerk 30 vorgesehenen zylindrischen Schmitzringe 8 und 9 sind bei dieser Ausführungsvariante nicht erforderlich. Der Gegendruckzylinder 33 kann auch hier mittels einer Spindel 14 zum Ändern des Achsabstandes zwischen den Zylindern 32 und 33 in Achsrichtung verschoben werden. Mittels einer Spindel 34, die an einem festen Gestellteil 39 abgestützt ist, können hier die drei Zylinder 31, 32, und 33 um den gleichen Betrag axial verschoben werden, um das Druckbild seitlich einzustellen. Die Achsabstände werden hierbei nicht geändert.

Beim Druckwerk 30 als auch beim Druckwerk 40 werden die Zylinder 1 bis 3 bzw. 31 bis 33 mit Zahnrädern 16, 17 und 18 angetrieben. Die Zahnräder 17 und 18, welche die bezüglich des Achsabstandes einstellbaren Zylinder 2 und 3 bzw. 32 und 33 antreiben, müssen für den kleinsten Achsabstand eingestellt sein, um nicht zu klemmen. Wird der Achsabstand vergrössert, so erhält man ein Zahnspiel, das unerwünscht ist, weil es zu Druckproblemen führt. Dieses Zahnspiel kann durch an sich bekannte und hier nicht gezeigte Beiläuferzahnräder aufgehoben werden.

Das genannte Zahnspiel lässt sich jedoch durch eine geschickte Wahl der Schmitzringdurchmesser unwirksam machen. Ist der Abrolldurchmesser der Schmitzringe auf dem treibenden Zylinder, beispielsweise dem Zylinder 3 bzw. 33 kleiner als der Abrolldurchmesser der Schmitzringe auf dem getriebenen Zylinder, beispielsweise dem Zylinder 2 bzw. 32, so wird der getriebene Zylinder entsprechend dem Verhältnis der genannten Abrolldurchmesser langsamer drehen als der treibende Zylinder. Sind nun die Zylinder 1 bis 3 bzw. 31 bis 33 wie hier gezeigt durch Zahnräder 16 bis 18 mit gleicher Zähnezahl verbunden, so werden die Zylinder gezwungen, mit gleicher Drehzahl zu laufen. Zwischen den Schmitzringen der Zylinder 2 und 3 bzw. 32 und 33 entsteht dabei in Umfangsrichtung eine Relativbewegung. Da nun diese Schmitzringe 2 und 3 bzw. 32 und 33 unter Druck aufeinander abrollen, entsteht zwischen diesen eine Reibkraft, die ein vorhandenes Zahnspiel unwirksam und die aufwendigen Beiläuferzahnräder überflüssig macht.

Das erfindungsgemässe Druckwerk kann auch vier Arbeitszylinder in der Reihenfolge: Platten-, Gummi-, Gummi- und Plattenzylinder aufweisen. Bei dieser Ausführung sind dann die beiden Gummizylinder an ihren Stirnseiten mit konischen Schmitzringen versehen und können im axialen Abstand zueinander stufenlos eingestellt werden. Beim Druckwerk 30 wäre dann der Gegendruckzylinder 3 durch einen weiteren Gummizylinder und einen weiteren Plattenzylinder ersetzt. Dieser weitere Gummizylinder und der Gummizylinder 2 wären dann jeweils mit konischen Schmitzringen versehen und können im Abstand zueinander stufenlos eingestellt werden.

## Patentansprüche

1. Druckwerk (30, 40) für eine Druckmaschine, insbesondere eine Offset-Rotationsmaschine, mit wenigstens einem Plattenzylinder (1, 31) bzw. einem ersten Plattenzylinder, einem Gummizylinder (2, 32) bzw. einem ersten Gummizylinder und einem Gegendruckzylinder(3, 33) bzw. einem weiteren Gummizylinder und einem weiteren Plattenzylinder, wobei der Gummizylinder (2, 32) bzw. der erste Gummizylinder an seinen beiden Stirnseiten jeweils einen konischen Schmitzring (10, 11, 36, 38) aufweist, der unter Druck auf einem konischen Schmitzring (12, 13) an den Stirnseiten des Gegendruckzylinders (3, 33) bzw. des weiteren Gummizylinders abläuft, **dadurch gekennzeichnet, dass** zur Abstandsänderung zwischen Gegendruckzylinder (3, 33) bzw. dem weiteren Gummizylinder und Gummizylinder (2, 32) bzw. dem ersten Gummizylinder die Konen (26, 27) der Schmitzringe (10, 11, 36, 38) auf dem Gummizylinder (2, 32) bzw. dem ersten Gummizylinder die gleiche Richtung und den gleichen Kegelwinkel und die Konen (28, 29) der Schmitzringe (12, 13) des Gegendruckzylinders (3, 33) bzw. des weiteren Gummizylinders die entgegengesetzte Richtung und den gleichen Kegelwinkel wie die Schmitzringe (10, 11, 36, 38) des Gummizylinders (2, 32) bzw. des ersten Gummizylinders aufweisen.

2. Druckwerk nach Anspruch 1, **dadurch gekennzeichnet, dass** der Gegendruckzylinder (3, 33) bzw. der weitere Gummizylinder zum Ändern des Abstandes (A) dieses Zylinders zum Gummizylinder (2, 32) bzw. zum ersten Gummizylinder mittels einer Spindel (14) in Achsrichtung verschiebbar ist.

3. Druckwerk nach Anspruch 1 oder 2, **dadurch gekennzeichnet, dass** der Gummizylinder (2) an seinen Stirnseiten jeweils einen zylindrischen (8, 9) und-einen konischen (10, 11) Schmitzring aufweist.

## Claims

1. A printing unit (30, 40) for a printing machine, particularly a rotary offset printing machine, comprising at least one plate cylinder (1, 31) or a first plate cylinder, a blanket cylinder (2, 32) or a first blanket cylinder, and a counter-pressure cylinder (3, 33) or a further blanket cylinder and a further plate cylinder, wherein on each of its two end faces the blanket cylinder (2, 32) or the first blanket cylinder comprises a conical bearing ring (10, 11, 36, 38) which runs under pressure on a conical bearing ring (12, 13) on the end faces of the counter-pressure cylinder (3, 33) or of the further blanket cylinder, **characterised in that** in order to vary the spacing between the counter-pressure cylinder (3, 33) or the further blanket cylinder and the blanket cylinder (2, 32) or the first blanket cylinder, the cones (26, 27) of the bearing rings (10, 11, 36, 38) are oriented in the same direction on the blanket cylinder (2, 32) or on the first blanket cylinder and have the same cone angle, and the cones (28, 29) of the bearing rings (12, 13) of the counter-pressure cylinder (3, 33) or of the further blanket cylinder are oriented in the opposite direction and have the same cone angle as the bearing rings (10, 11, 36, 38) of the blanket cylinder (2, 32) or of the first blanket cylinder.

2. A printing unit according to claim 1, **characterised in that** the counter-pressure cylinder (3, 33) or the further blanket cylinder can be displaced axially by means of a spindle (14) in order to vary the spacing (A) of this cylinder from the blanket cylinder (2, 32) or from the first blanket cylinder.

3. A printing unit according to claims 1 or 2, **characterised in that** the blanket cylinder (2) has a cylindrical bearing ring (8, 9) and a conical bearing ring (10, 11) on each of its end faces.

## Revendications

1. Unité d'impression (30, 40) pour une machine à imprimer, notamment une machine rotative d'impression offset, comprenant au moins un cylindre de plaque (1, 31) ou un premier cylindre de plaque, un cylindre en caoutchouc (2, 32) ou un premier cylindre en caoutchouc et un cylindre de contre-pression (3, 33) ou un cylindre en caoutchouc supplémentaire et un cylindre de plaque supplémentaire, sachant que le cylindre en caoutchouc (2, 32) ou le premier cylindre en caoutchouc présente sur ses deux faces frontales une bague conique (10, 11, 36, 38) qui, lors de l'impression, roule en prenant appui sur une bague conique (12, 13) sur les faces frontales du cylindre de contre-pression (3, 33) ou du cylindre en caoutchouc supplémentaire, **caractérisée en ce que**, pour modifier l'écart entre le cylindre de contre-pression (3, 33) ou le cylindre en caoutchouc supplémentaire et le cylindre en caoutchouc (2, 32) ou le premier cylindre en caoutchouc, les cônes (26, 27) des bagues de cylindre (10, 11, 36, 38) sur le cylindre en caoutchouc (2, 32) ou le premier cylindre en caoutchouc présentent la même direction et le même angle de cône, et les cônes (28, 29) des bagues de cylindre (12, 13) du cylindre de contre-pression (3, 33) ou du cylindre en caoutchouc supplémentaire, la direction opposée et le même angle de cône que les bagues (10, 11, 36, 38) du cylindre en caoutchouc (2, 32) ou du premier cylindre en caoutchouc.

2. Unité d'impression selon la revendication 1, **caractérisée en ce que** le cylindre de contre-pression (3, 33) ou le cylindre en caoutchouc supplémentaire peut être déplacé dans la direction axiale au moyen d'une broche (14) pour modifier l'écart (A) entre ce cylindre et le cylindre en caoutchouc (2, 32) ou entre ce cylindre et le premier cylindre en caoutchouc.

3. Unité d'impression selon la revendication 1 ou 2, **caractérisée en ce que** le cylindre en caoutchouc (2) présente sur chacune de ses faces frontales une bague cylindrique (8, 9) et une bague conique (10, 11).
